# EUROPÄISCHE PATENTANMELDUNG

(11) **EP 0 478 912 A2**
(43) Veröffentlichungstag der Anmeldung: **08.04.1992**
(21) Anmeldenummer: 91112294.3
(22) Anmeldetag: 23.07.1991
(51) Int. Cl.: B24B 37/04, B24D 7/06

(54) **Arbeitsscheibe für Läpp-, Hon- und Poliermaschinen**

(30) Priorität: 31.08.1990 DE 4027627
(71) Anmelder: PETER WOLTERS AG, D-24768 Rendsburg (DE)
(72) Erfinder: Wittstock, Gerhard, W-2082 Uetersen (DE)
(74) Vertreter: Dipl.-Ing. H. Hauck, Dipl.-Ing. E. Graalfs, Dipl.-Ing. W. Wehnert, Dr.-Ing. W. Döring, Dr.-Ing. N. Siemons

(57) **Zusammenfassung**

Arbeitsscheibe für Läpp-, Hon- und Poliermaschinen, mit einer Tragscheibe und einem an der Tragscheibe angebrachten Arbeitsbelag, wobei der Arbeitsbelag aus einzelnen Scheibensegmenten besteht, die in mehreren Reihen ringförmig in geringem vorgegebenem Abstand voneinander an der Tragscheibe fest, jedoch lösbar befestigt sind.

## Beschreibung

Die Erfindung bezieht sich auf eine Arbeitsscheibe für Läpp-, Hon- und Poliermaschinen nach dem Oberbegriff des Patentanspruchs 1.

Derartige Arbeitsscheiben weisen einen scheibenartigen bzw. scheibenringartigen Belag aus geeignetem Material auf, das auf einer Tragscheibe befestigt ist, beispielsweise durch Schraubbefestigung. Im Betrieb wird der Arbeitsbelag abgetragen und muß durch einen anderen ersetzt werden, wenn der Verschleiß ein vorgegebenes Ausmaß erreicht hat.

Die beim Arbeitsvorgang zwangsläufig erzeugte Wärme wird im wesentlichen durch die zumeist gekühlte Trägerscheibe abgeleitet. Durch das dabei entstehende Temperaturgefälle zwischen Arbeits- und Befestigungsseite entstehen im Arbeitsbelag Wärmespannungen, welche den Belag verformen. Der Grad der Verformung ist proportional dem Temperaturgefälle, und bereits sehr kleine Temperaturdifferenzen erzeugen große Verformungskräfte. Da die Arbeitsseite grundsätzlich wärmer ist als die Anschraubseite, wird sich erstere konvex verformen. Die Befestigungsschrauben können solchen Verformungskräften nicht widerstehen.

Je größer der Außendurchmesser und je kleiner der Innendurchmesser einer Arbeitsscheibe ist, desto größer wird die Arbeitsfläche und damit auch das Problem der Wärmedehnungen. Durch die Rotation der Werkstücke und der Arbeitsscheibe wird der Innenbereich des Arbeitsbelags mehr beansprucht als sein Außenbereich. Dadurch stellt sich nicht nur ein unterschiedlicher Verschleiß ein, sondern auch eine unterschiedliche Temperaturverteilung von innen nach außen. Um diesen Einfluß so gering wie möglich zu machen, müßte die Arbeitsbreite bzw. die Kranzbreite der Ringscheibe möglichst klein gehalten werden. Dies beeinträchtigt indessen die Produktivität, weil die übliche Kapazität einer Maschine nicht genügend ausgenutzt würde.

Bei größeren zusammenhängenden Abtragflächen ist es schwierig, frisches Läppkorn gleichmäßig über die Gesamtfläche zu verteilen, insbesondere bei größeren Werkstücken. Ferner tritt ein Aufschwimmeffekt auf, der ebenfalls zu einer Qualitätsminderung im Hinblick auf die Ebenheit führt.

Der Arbeitsbelag wird aus einem Spezialguß mit großer Sachkenntnis nach besonderen Vorschriften gefertigt. Besonders bei großen Arbeitsbelägen läßt sich nicht verhindern, daß schädliche Poren auftreten und die Härte- und Gefügeverteilung ungleichmäßig wird. Dies beeinträchtigt zwangsläufig die Qualität der bearbeiteten Werkstücke.

Der Erfindung liegt die Aufgabe zugrunde, eine Arbeitsscheibe für Läpp-, Hon- und Poliermaschinen zu schaffen, deren Arbeitsbelag unempfindlich gegen thermische Dehnungen ist und die auch mit hoher Qualität bei großen Durchmessern gefertigt werden kann.

Diese Aufgabe wird erfindungsgemäß gelöst durch die Merkmale des Kennzeichnungsteils des Patentanspruchs 1.

Bei der Erfindung besteht der Arbeitsbelag aus einzelnen Scheibensegmenten, die in mehreren Reihen ringförmig in geringem, vorgegebenem Abstand voneinander an der Tragscheibe fest, jedoch lösbar befestigt sind.

Bei der Erfindung ist mithin die Arbeitsscheibe in eine Vielzahl von Segmenten aufgeteilt, die mit geringem Abstand voneinander angeordnet sind. Wärmedehnungen wirken sich daher nur jeweils in den Segmenten selbst aus und übertragen sich nicht auf benachbarte Segmente. Verformungen der Arbeitsfläche, wie sie eingangs für bekannte Maschinen beschrieben sind, können daher nicht auftreten. Die Verformungen, die auch bei den relativ kleinen Arbeitsflächen der Segmente unvermeidlich sind, sind praktisch vernachlässigbar.

Ein weiterer Vorteil der Erfindung besteht darin, daß die relativ kleinen Scheibensegmente mit hoher Qualität bezüglich Porenfreiheit, gleichmäßiger Gefüge- und Härtenverteilung gefertigt werden können, zumindest mit weitaus höherer Qualität als große zusammenhängende Arbeitsbeläge.

Die Gesamtkonstruktion der erfindungsgemäßen Arbeitsscheibe hat auch den Vorteil, daß sie zu einer Vereinfachung der Lagerhaltung führt. Die Arbeitsscheiben können nach dem Baukastenprinzip aus gleichartigen Segmenten hergestellt werden, wobei die Fertigung und Montage der Scheibensegmente etwa ähnlich wie im Turbinenschaufelbau erfolgen können.

Für die Befestigung der Arbeitsscheibensegmente sind verschiedene konstruktive Möglichkeiten denkbar. Eine besteht erfindungsgemäß darin, daß sie an der Unterseite einen Hammerkopf aufweisen, der von einer schwalbenschwanzförmigen Nut der Tragscheibe aufgenommen ist. Alternativ oder zusätzlich können die Segmente an der Unterseite mittels Schraubbefestigung an der Tragscheibe befestigt werden. Bei mehreren ringförmigen Reihen von Scheibensegmenten können ferner die äußeren und/oder inneren Segmente in Nuten der Tragscheiben geführt und dadurch gesichert sein.

Eine gegenseitige Berührung der Scheibensegmente soll möglichst ausgeschlossen werden. Daher sieht eine Ausgestaltung der Erfindung vor, daß zwischen benachbarten Segmenten Abstandshalter angeordnet sind, vorzugsweise nahe der Tragscheibe. Die Abstandshalter können zum Beispiel von Distanzblechen gebildet sein. Alternativ können die Segmente selbst so geformt sein, daß sie durch einen Hinterschnitt im unteren Bereich gegeneinanderstoßen und dadurch weitgehend über ihre ganze Höhe einen Schlitz zwischen sich bilden.

Die Segmente können auf einfache Weise im Stranggußverfahren oder aus Sintermetall geformt werden. Ein Ausführungsbeispiel der Erfindung sieht vor, daß die Segmente aus Sinterbronze mit Diamanteinschlüssen geformt werden.

Es wurde bereits erwähnt, daß der Verschleiß über den Radius des Arbeitsbelags unterschiedlich und innen größer ist als außen. Daher sieht eine Ausgestaltung der Erfindung vor, daß die Segmente aus unterschiedlichem Material mit verschiedenen Verschleißeigenschaften bestehen und Segmente mit gleichen Verschleißeigenschaften auf einem gemeinsamen Kreisring angeordnet sind. So können zum Beispiel verschleißfestere und härtere Segmente mit geringerer Dehnzahl für den Innenbereich der Arbeitsscheibe vorgesehen werden.

Die Form des Arbeitsscheibenbelags nach der Erfindung ermöglicht auch einen Verbundaufbau der Segmente, indem nach einer Ausgestaltung der Erfindung die Segmente auf ihrer Arbeitsseite mit einem Werkstoff beschichtet sind, der gute Abtrageigenschaften aufweist.

Nach einer anderen Ausgestaltung der Erfindung können die Arbeitsscheibensegmente an den Mantelflächen eine schmutzabweisende Beschichtung erhalten, die zum Beispiel aus PTFE besteht. Ferner können nach einer anderen Ausgestaltung der Erfindung die Arbeitsscheibensegmente an den Mantelflächen eine rostschützende Beschichtung aufweisen.

Die bei der erfindungsgemäßen Arbeitsscheibe vorgesehenen Schlitze zwischen den Segmenten haben den Vorteil, daß sich die Läppmittelverteilung und die Schlammabsonderung verbessert, was sich ebenfalls günstig auf die angestrebte Ebenheit der zu bearbeitenden Werkstücke auswirkt. Die erfindungsgemäß aufgebaute Arbeitsscheibe beseitigt oder verringert auch den Aufschwimmeffekt, der sonst die Abtragqualität beeinträchtigt. Nach einer Ausgestaltung der Erfindung kann die Tragscheibe mindestens einen Anschluß für ein Kühl- und/oder Spülmittel aufweisen, der so mit der Unterseite der Segmente verbunden ist,daß das Medium durch die Spalte zwischen den Segmenten austreten kann. Durch ein geeignetes Bohrungs- oder Kanalsystem in der Tragscheibe kann der Kühl- und/oder Spülmittelanschluß mit allen Spalten zwischen den Scheibensegmenten kommunizieren, damit in alle Spalte das Medium gelangt und aus diesen austreten kann.

Die Erfindung wird nachfolgend anhand von Zeichnungen näher erläutert.
- Fig. 1: zeigt schematisch eine Läppmaschine mit Arbeitsscheiben nach der Erfindung.
- Fig. 2: zeigt einen Schnitt durch die Arbeitsscheibe nach Fig. 3 entlang der Linie 2-2.
- Fig. 3: zeigt einen Schnitt durch die Arbeitsscheibe nach Fig. 4 entlang der Linie 3-3.
- Fig. 4: zeigt eine Draufsicht auf eine der beiden Arbeitsscheiben nach Fig. 1.

In Fig. 1 sind eine obere Arbeitsscheibe 10 und eine untere Arbeitsscheibe 12 zum Läppen von Werkstücken 14 vorgesehen, die in sogenannten Läuferscheiben 16 aufgenommen sind, die sich an einem äußeren Stiftkranz 18 und einem inneren Stiftkranz 19 abwälzen, wenn diese durch einen Elektromotor 20 bzw. 22 angetrieben sind. Die obere Arbeitsscheibe 10 ist mit einer Welle 24 verbunden, die von einem Elektromotor 26 in Drehung versetzt wird. Die letzteren beiden Teile befinden sich in einem Oberteil 28 der Läppmaschine, der schwenkbar auf dem Unterteil 30 gelagert ist. Die untere Arbeitsscheibe 12 wird über eine Welle 32 von einem Elektromotor 34 angetrieben.

Jede Arbeitsscheibe 10, 12 besteht aus einem Tragabschnitt 36 bzw. 38, der jeweils mit der dazugehörigen Welle 24 bzw. 32 verbunden ist, und einem ringartig angeordneten Arbeitsbelag 40 bzw. 42. Nachfolgend wird der Aufbau der unteren Arbeitsscheibe 12 näher anhand von Figuren 2 bis 4 erläutert, wobei angemerkt wird, daß der Aufbau der oberen Arbeitsscheibe 10 derselbe ist.

Wie aus Fig. 2 und 3 zu erkennen, besteht der Tragabschnitt 38 aus einem scheibenartigen durchgehenden Arbeitsscheibenträger 44 und einer Tragscheibe 46. Die Tragscheibe 46 ist eine relativ dünne flache Scheibe, die Schwalbenschwanznuten 48 aufweist. Die Tragscheibe 46 hält Arbeitsscheibensegmente 50, die den Arbeitsbelag 42 bilden. Die Scheibensegmente 50 haben an der Unterseite Hammerkopffüße 52, die in den Nuten 48 einsitzen. Die Segmente 50 können mittels Schrauben an der Tragscheibe 46 befestigt werden, wie strichpunktiert bei 54 angedeutet.

Aus Fig. 4 ist zu ersehen, daß die Scheibensegmente 50 drei Ringreihen bilden. Die Segmente 50 haben zwischen sich einen relativ schmalen von oben nach unten durchgehenden Spalt 56, der in Nutrichtung mittels Distanzblechen 58 hergestellt wird, die winklig an den unteren Kanten angeordnet sind. Quer zu den Nuten 48 wird der Spalt 56 durch die passende Aufnahme der Hammerkopffüße 56 in den Nuten 48 erzeugt. Wie aus Fig. 4 hervorgeht, sind die Segmente 50 so geformt und angeordnet, daß sie etwa gleiche Arbeitsfläche haben und die Spalte 56 radial versetzt zueinander liegen.

Die im Strangpreßverfahren oder aus Sintermetall gefertigten Scheibensegmente 50 können für jede Reihe (entsprechend z.B. Fig. 1) aus gleichem Material bzw. mit gleicher Härte gefertigt werden. Sie können jedoch radial von innen nach außen eine unterschiedliche Härte aufweisen, um den unterschiedlichen Verschleiß in Radialrichtung zu kompensieren. Die Scheibensegmente 50 können zusätzlich zu den Spalten 56 Schlitze aufweisen, die in Umfangs- bzw. Radialrichtung von der Arbeitsseite her in die Segmente eingeformt werden. Dadurch wird, zumindest über die Höhe der Schlitze, die Auswirkung der Wärmedehnungen noch weiter herabgesetzt. Die Segmente können auch eine separate Abtragschicht aufweisen, wie bei 60 in Fig. 3 dargestellt.

## Patentansprüche

1. Arbeitsscheibe für Läpp-, Hon- und Poliermaschinen, mit einer Tragscheibe und einem an der Tragscheibe angebrachten Arbeitsbelag, dadurch gekennzeichnet, daß der Arbeitsbelag (42) aus einzelnen Scheibensegmenten (50) besteht, die in mehreren Reihen ringförmig in geringem vorgegebenem Abstand voneinander an der Tragscheibe (46) fest, jedoch lösbar befestigt sind.

2. Arbeitsscheibe nach Anspruch 1, dadurch gekennzeichnet, daß die Segmente (50) an der Unterseite einen Hammerkopf (52) aufweisen, der von einer schwalbenschwanzförmigen Nut (48) der Tragscheibe (46) aufgenommen ist.

3. Arbeitsscheibe nach Anspruch 1 oder 2, dadurch gekennzeichnet, daß die Segmente (50) an der Unterseite mittels Schraubbefestigung (54) an der Tragscheibe (46) befestigt sind.

4. Arbeitsscheibe nach einem der Ansprüche 1 bis 3,dadurch gekennzeichnet, daß bei mehreren ringförmigen Reihen von Scheibensegmenten (50) die äußeren und/oder inneren Segmente in Nuten der Tragscheibe geführt sind.

5. Arbeitsscheibe nach einem der Ansprüche 1 bis 4,dadurch gekennzeichnet, daß zwischen benachbarten Segmenten (50) Abstandshalter (58) angeordnet sind, vorzugsweise nahe der Tragscheibe (46).

6. Arbeitsscheibe nach Anspruch 5, dadurch gekennzeichnet, daß die Abstandshalter von Distanzblechen (58) gebildet sind.

7. Arbeitsscheibe nach Anspruch 5, dadurch gekennzeichnet, daß die Distanzhalter von unteren Abschnitten der Segmente gebildet sind.

8. Arbeitsscheibe nach einem der Ansprüche 1 bis 7,dadurch gekennzeichnet, daß von der Arbeitsseite her, vorzugsweise radiale und/oder in Umfangsrichtung verlaufende Schlitze in die Segmente geformt sind.

9. Arbeitsscheibe nach einem der Ansprüche 1 bis 8,dadurch gekennzeichnet, daß die Segmente aus unterschiedlichem Material mit verschiedenen Verschleißeigenschaften bestehen und Segmente mit gleichen Verschleißeigenschaften auf einem gemeinsamen Kreisring angeordnet sind.

10. Arbeitsscheibe nach einem der Ansprüche 1 bis 9, dadurch gekennzeichnet, daß die Segmente (50) im Strangguß gefertigt sind.

11. Arbeitsscheibe nach einem der Ansprüche 1 bis 9, dadurch gekennzeichnet, daß die Segmente (50) aus Sintermetall gefertigt sind.

12. Arbeitsscheibe nach einem der Ansprüche 1 bis 9 oder 11, dadurch gekennzeichnet, daß die Segmente (50) aus Sinterbronze mit Diamanteinschlüssen bestehen.

13. Arbeitsscheibe nach einem der Ansprüche 1 bis 12, dadurch gekennzeichnet, daß die Arbeitsscheibensegmente auf ihrer Arbeitsseite mit einem Werkstoff mit guten Abtrageigenschaften beschichtet sind.

14. Arbeitsscheibe nach einem der Ansprüche 1 bis 13, dadurch gekennzeichnet, daß die Arbeitsscheibensegmente an den Mantelflächen eine schmutzabweisende Beschichtung aufweisen.

15. Arbeitsscheibe nach einem der Ansprüche 1 bis 14, dadurch gekennzeichnet, daß die Arbeitsscheibensegmente an den Mantelflächen eine gegen Rost schützende Beschichtung aufweisen.

16. Arbeitsscheibe nach einem der Ansprüche 1 bis 15, dadurch gekennzeichnet, daß die Tragscheibe mindestens einen Anschluß für ein Kühl- und/oder Spülmittel aufweist, der so mit der Unterseite der Segmente verbunden ist, daß das Medium durch die Spalte (56) zwischen den Segmenten (50) nach oben austreten kann.
